# EUROPÄISCHE PATENTSCHRIFT

(11) **EP 0 295 362 B1**
(45) Veröffentlichungstag und Bekanntmachung des Hinweises auf die Patenterteilung: **03.04.1991**
(21) Anmeldenummer: 88102343.6
(22) Anmeldetag: 18.02.1988
(51) Int. Cl.: F42B 10/06, F42B 14/06

(54) **Unterkalibriges flügelstabilisiertes Geschoss**
Fin-stabilised subcalibre projectile
Projectile sous-calibré comportant un empennage

(30) Priorität: 13.06.1987 DE 3719768
(43) Veröffentlichungstag der Anmeldung: 21.12.1988
(73) Patentinhaber: Rheinmetall GmbH, 40880 Ratingen (DE)
(72) Erfinder: Achilles, Frank, D-4000 Düsseldorf (DE); Bisping, Bernhard, D-4030 Ratingen 6 (DE)

(56) Entgegenhaltungen:
- EP-A- 0 032 260
- EP-A- 0 174 082
- DE-A- 3 038 087
- DE-C- 221 407
- GB-A- 12 985
- US-A- 3 805 355

## Beschreibung

Die Erfindung bezieht sich auf ein unterkalibriges flügelstabilisiertes Geschoß gemäß dem Oberbegriff des Anspruchs 1.

Ein derartiges Geschoß ist beispielsweise aus der DE-A 30 38 087 bekannt. Hierbei werden die Flügel in Längsschlitze oder Nuten im hinteren Bereich des Geschoßkörpers eingesetzt und durch Löten oder Kleben befestigt. In einer anderen Ausgestaltungsform sind die Flügel des Leitwerkes mit einer rohrförmigen Hülse einstückig verbunden, die auf den Geschoßkörper aufgeschoben und angelötet oder angeklebt wird. Zum Anpassen des Außendurchmessers der Leitwerks-Trägerhülse an den Außendurchmesser des Geschoßkörpers kann dieser im Befestigungsbereich des Leitwerkes im Durchmesser entsprechend der Hülsenstärke etwas verringert sein.

Derartige konstruktive Maßnahmen ergeben im Heckbereich des langgestreckten Geschoßkörpers zum einen einen nicht zielwirksamen Materialverlust und insbesondere nachteilige Kerbwirkungen, an denen bei Zielaufprall des Geschoßkörpers durch Konzentrierung der Stoßwellen in den geschwächten Bereichen Spannungsspitzen auftreten, die zum Bruch des Geschoßkörpers im Leitwerksbereich führen können.

Es ist Aufgabe der vorliegenden Erfindung, ein gattungsgleiches Geschoß anzugeben, bei dem unter einfacher Leitwerksausbildung die Gefahr von Penetratorbrüchen im Befestigungsbereich des Leitwerkes vermieden werden, so daß der gesamte Geschoßkörper eine hohe Durchschlagsleistung beim Auftreffen auf ein Panzerplattenziel erreicht.

Diese Aufgabe wird mit den im Kennzeichnungsteil des Anspruches 1 angegebenen Merkmalen gelöst.

Das Anlöten der einzelnen Flügel über beidseitige Lötverbindungen verleiht dem Geschoß die ausreichende Abschußfestigkeit, ohne daß sich etwa einzelne Flügel lösen oder bereits bei Abschuß Penetratorbrüche im Heckbereich des Geschoßkörpers ergeben. Das vorteilhafte Verhalten des Penetrators im Ziel ergibt sich dadurch, daß durch den Auftreffstoß des Geschosses auf die erste Panzerplatte z.B. einer modernen Mehrplattenpanzerung von gepanzerten Fahrzeugen, die Lötverbindung zwischen Leitwerksflügeln und Geschoßkörper aufplatzt, so daß der Durchdringungsvorgang des ungekerbten Geschoßkörpers ungehindert erfolgen kann und dieser nicht zusätzlich durch ein Abscheren der Leitwerksflügel an der ersten Panzerplatte abgebremst wird.

Weitere Merkmale der Erfindung und dazugehörige Vorteile sind den Unteransprüchen und der nachfolgenden Beschreibung zu entnehmen.

Die Erfindung wird nachfolgend anhand eines in den Zeichnungen dargestellten Ausführungsbeispieles näher erläutert.

Es zeigen:
Fig. 1 einen Querschnitt durch einen Geschoßkörper gemäß der Erfindung im Befestigungsbereich des Leitwerkes und
Fig. 2 den Befestigungsbereich des Leitwerkes auf dem Geschoßkörper in Seitenansicht.

In Fig. 1 ist mit der Bezugsziffer 25 ein Geschoßkörper eines unterkalibrigen flügelstabilisierten Wuchtgeschosses bzw. Penetrators von hohem Länge/Durchmesser-Verhältnis (etwa in der Größenordnung von 10 bis 18) bezeichnet, der ein im Heckbereich angeordnetes aus mehreren Flügeln 20 bestehendes Leitwerk aufweist. Hierbei ist erfindungsgemäß jeder einzelne Flügel 20 mit einer schmalen langen Stirnfläche 21 über beidseitige Lötverbindungen 27 stumpf auf die glatte ungekerbte Umfangsfläche 22 des Geschoßkörpers 25 aufgelötet. Fig. 2 zeigt diese Anordnung in Seitenansicht.

Der Geschoßkörper 25 besteht vorzugsweise aus reinem Wolfram-Sinterwerkstoff, während die Flügel als einfache und kostengünstig herzustellende Stanzteile aus hochwarmfestem Stahl oder einer hochfesten Aluminiumlegierung mit einem hochtemperaturbeständigen Überzug (Hardcoat) hergestellt sind.

Zur Verringerung von Totlastanteilen wie auch bei Penetratoren mit kleinen Geschoßkörperdurchmessern von z.B. nur 10 mm kann die Wandstärke der Flügel bis auf 0,35 mm herabgesetzt und noch mit ausreichender Festigkeit auf dem Geschoßkörper verlötet werden. Übliche Wandstärken betragen etwa 0,5 bis 1 mm bei kleinen Penetratoren. Dadurch, daß der Geschoßkörper im heckseitigen Befestigungsbereich des Leitwerkes den gleichen Außendurchmesser aufweist, wie etwa in seinem mittigen Geschoßkörperbereich, wird mit Sicherheit vermieden, daß heckseitige Stücke des Penetrators beim Auftreffen auf die erste Panzerplatte abbrechen und für das weitere Eindringen des Geschoßkörpers unwirksam werden, da keine schädlichen Kerbwirkungen bzw. Spannungsspitzen durch konstruktive Maßnahmen wie Querschnittsbeeinträchtigungen gegeben sind.

Auch sind nachteilige Temperatureinwirkungen auf den Penetratorwerkstoff durch das Anlöten der Flügel nicht gegeben, da der Lötvorgang unter Schutzgasatmosphäre z.B. NH₃ oder Argon (Ar), vorzugsweise mit einem Lotmaterial, das im wesentlichen aus Kupfer mit Zusätzen der Elemente Silber (Ag), Eisen (Fe) oder Zink (Zn) besteht, erfolgt.

Die Löttemperaturen betragen beispielsweise 750°C für ein Speziallot A aus Cu, Ag und Zn, oder beispielsweise 1140°C für ein Speziallot B aus Cu und Fe.

## Patentansprüche

1. Unterkalibriges flügelstabilisiertes Geschoß von hohem Länge/Durchmesser-Verhältnis mit einem im Heckbereich des Geschoßkörpers (25) aufgelöteten, aus mehreren Flügeln (20) bestehenden Leitwerk, wobei die langen stirnseitigen Befestigungsflächen (21) der Flügel (20) achsparallel zum Geschoßkörper (25) angeordnet sind, **gekennzeichnet durch** folgende Merkmale:
a) Der Geschoßkörper (25) ist in seiner Umfangsfläche im heckseitigen Befestigungsbereich des Leitwerkes glatt und ungekerbt und weist den gleichen Außendurchmesser wie in seinem mittigen Geschoßkörperbereich auf.
b) Die Flügel (20) bestehen aus einfachen Stanzteilen mit einer dem Geschoßkörperdurchmesser entsprechend angepaßten Wandstärke größer 0,35 mm und sind mit ihren Befestigungsflächen (21) auf der glatten ungekerbten Umfangsfläche des Geschoßkörpers (25) durch die Lötverbindung befestigt.

2. Geschoß nach Anspruch 1, **dadurch** **gekennzeichnet,** daß der Geschoßkörper (25) aus einem Schwermetall-Werkstoff, vorzugsweise einem reinen Wolfram-Sinterwerkstoff, und die Flügel (20) des Leitwerkes aus hochwarmfestem Stahl bestehen.

3. Geschoß nach Anspruch 1 oder 2, **dadurch gekennzeichnet,** daß das verwendete Lotmaterial im wesentlichen aus Kupfer mit Zusätzen der Elemente Ag, Fe oder Zn besteht.

## Claims

1. Sub-calibre fin-stabilised projectile having a high length-to-diameter ratio body and a tail unit soldered onto the rear zone of the body (25) of the projectile, the tail unit comprising a number of fins (20), with elongate securing surfaces (21) of the fins (20) being axially parallel with the body (25) of the projectile, characterised by the following features:
(a) the body (25) of the projectile is smooth and unnotched over the peripheral surface of the rear zone where the tail unit is secured and has the same external diameter as the central zone of the projectile body,
(b) the fins (20) comprise simple stamped parts with a wall thickness greater than 0.35 mm and in accordance with the diameter of the projectile body, the securing surfaces (21) of the fins being secured by the soldered connection to the smooth unnotched peripheral surface of the projectile body (25).

2. Projectile in accordance with Claim 1, characterised by the fact that the projectile body (25) comprises a heavy metal material, preferably a pure tungsten sintered material, and the fins (20) of the tail unit are a high-temperature resisting steel.

3. Projectile in accordance with Claim 1 or 2, characterised by the fact that the solder material used comprises mainly copper with additions of the elements Ag, Fe or Zn.

## Revendications

1. Projectile sous-calibré, stabilisé par des ailettes, d'un grand rapport longueur/diamètre, comportant un empennage brasé à l'arrière du corps de projectile (25) et constitué de plusieurs ailettes (20), les surfaces de fixation (21) frontales, longues, des ailettes (20) étant disposées en parallélisme d'axe avec le corps de projectile (25), caractérisé par les caractéristiques suivantes:
a) Le corps de projectile (25) est lisse et sans encoches sur sa surface périphérique, dans la région de fixation arrière de l'empennage et présente le même diamètre extérieur que dans sa région centrale.
b) Les ailettes (20) sont constituées d'éléments découpés simples, d'une épaisseur de paroi supérieure à 0,35 mm et adaptée au diamètre du corps de projectile et sont fixées, par l'assemblage brasé, avec leurs surfaces de fixation (21), sur la surface périphérique lisse et sans encoches du corps de projectile (25).

2. Projectile selon la revendication 1, caractérisé en ce que le corps de projectile (25) est réalisé dans un matériau à base de métal lourd, de préférence dans un pur matériau fritté de tungstène et les ailettes (20) de l'empennage sont en acier résistant aux hautes températures.

3. Projectile selon la revendication 1 ou 2, caractérisé en ce que le matériau de brasage utilisé est essentiellement constitué de cuivre additionné des éléments Ag, Fe ou Zn.
